# EUROPÄISCHE PATENTSCHRIFT

(11) **EP 0 380 952 B1**
(45) Veröffentlichungstag und Bekanntmachung des Hinweises auf die Patenterteilung: **26.05.1993**
(21) Anmeldenummer: 90100762.5
(22) Anmeldetag: 15.01.1990
(51) Int. Cl.: B02C 17/06

(54) **Rohrmühlen-Trennwand**
Partitioning wall for a drum mill
Paroi de séparation pour broyeur tubulaire

(30) Priorität: 03.02.1989 DE 3903255
(43) Veröffentlichungstag der Anmeldung: 08.08.1990
(73) Patentinhaber: Christian Pfeiffer Maschinenfabrik GmbH & Co. Kommanditgesellschaft, D-59269 Beckum (DE)
(72) Erfinder: Michelsen, Ralph, D-3106 Eschede (DE); Schulze-Brockhausen, Udo, D-4416 Everswinkel (DE); Weit, Herbert, Dr., D-4720 Beckum (DE); Schmitz, Erwin, D-4720 Beckum (DE)
(74) Vertreter: Heim, Hans-Karl, Dipl.-Ing.

(56) Entgegenhaltungen:
- WO-A-86/04526
- DE-A- 1 507 604
- FR-A- 2 122 251
- FR-A- 2 345 213
- FR-A- 2 565 850

## Beschreibung

Die Erfindung betrifft eine Rohrmühlen-Trennwand als Übertrags- oder Austragswand gemäß dem Oberbegriff des Anspruchs 1.

Eine derartige Rohrmühlen-Trennwand ist aus der WO-A-86/04 526 bekannt. Eine Schlitz- und eine Rückwand bilden eine Austragskammer, in der Hubschaufeln nahezu radial angeordnet sind. Da die Mühle im Naßprozeß und mit einer beispielsweise Kugelfüllung arbeitet, ist die schlitzwandseitige zentrale Öffnung mit einer Scheibe abgedichtet. Der Mahlgutaustrag erfolgt über eine mit den Hubschaufeln zusammenwirkenden und in die Austragskammer ragende, axial angeordnete Austragsschaufel. Die konzentrischen Ringsegmente der Schlitzwand sind mit radial orientierten, schleißbalkenähnlichen und überstehenden Elementen verkeilt, die zusammen mit überstehenden Rippen einer Abnützung der Schlitzwandsegmente entgegenwirken sollen. Im Bereich der keilartigen Schleißbalken sind außerdem bis zur Rückwand durchgehende Schraubbefestigungen vorgesehen.

Wegen dieser konstruktiven Gestaltung der Schleißbalken-Verkeilung der Schlitzwandsegmente gestaltet sich ein Austausch der Schlitzwandsegmente für Reparatur- oder Wartungszwecke relativ umständlich und aufwendig.

Aus der FR-A-2 345 213 ist eine Hubwand zum Einbau in eine Rohrmühle mit einem zentralen Überleitkonus in einer Luftdurchtrittsöffnung bekannt, bei der die einzelnen Hubschaufeln zwischen einer Schlitzwand und einer im wesentlichen geschlossenen Rückwand mit radial verstellbaren Hubschaufeln versehen sind. Der Überleitkonus besteht zu diesem Zweck aus Segmenten, an denen Seitenbleche zur Befestigung der verstellbaren Hubschaufeln angebracht sind. Die Befestigung erfolgt mit Hilfe einer Senkschraube und einer nachträglich zu sichernden Mutter, die in einer entsprechend großen Bohrung angeordnet wird. Eine Betätigung der Schraubbefestigung allein von der Schraubenkopfseite her ist bei dieser konstruktiven Ausbildung nicht möglich.

Es erfordert daher mindestens einen teilweisen Ausbau des zentralen Luftstromkanals oder des Mittelteils der Trennwand, um hierüber einen Zugriff auf die Innenseite von Schlitz- und Rückwand zu schaffen. Für die Befestigung einer neu eingesetzten Schlitzplatte bzw. eines Schlitzwandsegmentes ist es daher erforderlich, die entsprechende Mutter auf der Rückwand mit Hilfe eines Handwerkzeuges festzulegen, um ein axiales Entweichen oder eine Drehung der Mutter beim Einschrauben einer Abreißschaube von der Vorderseite der Schlitzwand zu verhindern. Es bedarf daher eines erheblichen Aufwandes, um eine derartige Mutterfixierung durchführen zu können.

Der Erfindung liegt die **Aufgabe** zugrunde, eine gattungsgemäße Rohrmühlen-Trennwand, die insbesondere einen verbesserten Verschleißschutz aufweist, so weiter zu bilden, daß eine besonders hohe Montage- und Wartungsfreundlichkeit gegeben ist.

Erfindungsgemäß wird diese Aufgabe bei einer Rohrmühlen-Trennwand mit einer vorderen Schlitzwand und stromabwärts gelegener, im wesentlichen geschlossener Rückwand und mit etwa radial orientierten Hubschaufeln zwischen der Schlitz- und Rückwand, wobei die Schlitz- und Rückwand jeweils ringsegmentartig aufgebaut sind und mindestens die Schlitzwand mehrere konzentrische Ringsegmente aus Schlitzplatten aufweist, mit etwa radial orientierten Schleißbalken zwischen den Schlitzplatten, die aus der Ebene der Schlitzwand mindestens geringfügig überstehen und mit bis zur Rückwand durchgehenden Schraubbefestigungen für die Schleißbalken dadurch gelöst, daß die Hubschaufeln zur Schlitz- und Rückwand flächenparallele Befestigungsflansche aufweisen, in deren Bereich die Ringsegmente der Schlitz- und Rückwand und die Schleißbalken befestigt sind, wobei mindestens für die Schlitzplatten im Innenraum der Trennwand endende Schraubbefestigungen mit einer drehgesicherten Mutter vorgesehen sind.

Da ein wesentlicher Faktor des Verschleißes an den Schlitzplatten, was in ähnlicher Weise auch für die Rückwandplatten gilt, durch ein Auftreffen von Mahlkugeln und Mahlgut von der etwa "nierenförmig" hochgezogenen Mahlgut-Kugel-Füllung gegeben ist, bringt man etwa in radialer Richtung zwischen Schlitzplatten die Schleißbalken an, die über die Fläche der entsprechenden Wand hervorstehen. Diese Schleißbalken, die eine Abweisfunktion, insbesondere für Mahlkugeln, haben, sind vorzugsweise zwischen den am meisten durch Verschleiß beeinträchtigten Schlitzplatten angebracht. Die Schleißbalken können dabei zwischen aufeinanderfolgenden Schlitzplatten oder auch mehreren in Umfangsrichtung folgenden Schlitzplatten vorgesehen sein.

In einfachster Konfiguration haben diese Schleißbalken im Axialschnitt etwa Rechteckform und bestehen aus einem harten, verschleißfesten Material. Andere Formen, mit z.B. Schrägfläche zur besseren Abweisung von Mahlgut und -kugeln, sind möglich.

Die Schleißbalken sind im Vergleich zur Erstreckung der einzelnen Schlitzplatten in Umfangsrichtung relativ schmal gehalten und werden primär längs der in der Trennwand befestigten Hubschaufeln angebracht. Ihre Befestigung kann zweckmäßigerweise mit einer von der Schlitzwand zur Rückwand durchgehenden Abreißschraube realisiert werden, die rückwandseitig mit einer Mutter versehen ist. Unter einer Abreißschraube wird hierbei eine Schraube mit z.B. Sechskantkopf verstanden, wobei dieser Sechskantkopf beim Anziehen der Schraube mit dem entsprechenden Drehmoment abgedreht wird und ein kreisförmiger Senkkopf als Kopf der Schraube in einer entsprechenden Senkbohrung z.B. des Schleißbalkens vorhanden bleibt.

Obwohl auch rückwandseitig ganz vergleichbare und ähnliche Probleme wie auf der Schlitzwandseite bestehen, wird die Lösung gemäß der Erfindung bezogen auf die Schlitzwand diskutiert.
Trotzdem die Schlitzwandplatten üblicherweise als Panzerplatten ausgelegt sind und geeigneterweise aus einem zähen, bruchsicheren Material bestehen, bedarf es nach entsprechender Betriebszeit eines Auswechselns vor allen Dingen im maximalen Verschleißbereich.

Ein Auswechseln und der erneute Einbau einer einzelnen verschlissenen Schlitzplatte erfolgt bisher durch Ausbrennen des entsprechenden Senkkopfes der Befestigungsschraube und durch Durchschlagen des Schraubenbolzens einschließlich rückseitiger Mutter in den Innenraum der Trennwand. Für die Befestigung einer neu eingesetzten Schlitzplatte ist es daher erforderlich, über eine Öffnung im zentralen Luftdurchtritt die entsprechende Mutter auf der Rückwand des Befestigungsflansches der Hubschaufeln mittels Handwerkzeug so festzulegen, daß ein axiales Entweichen oder eine Drehung der Mutter beim Einschrauben der Abreißschraube von der Vorderseite der Schlitzwand verhindert wird. Bei größeren Durchmessern einer Trennwand,von z.B. ca. 5 m, bedarf es daher eines erheblichen Demontageaufwandes, um eine derartige Mutterfixierung durchführen zu können.

Hier geht die Erfindung den Weg, die Muttern auf der Innenseite des entsprechenden Wandgerüstes bzw. des Befestigungsflansches einer Hubschaufel käfigartig festzulegen. Dies geschieht geeigneterweise mit einer der Mutterkontur angepaßten polygonalen Buchse, die z.B. gegen den Befestigungsflansch punktmäßig angeschweißt wird. Dies sichert die Mutter gegen eine Verdrehung. Zur axialen Sicherung kann vorzugsweise ein Stift aus Draht oder Kunststoff quer zur Achsrichtung der Schraube in die Buchse eingebracht werden. Die Mutter wird in die Buchse eingeführt und stiftmäßig gesichert.

Die Befestigung einer einzelnen Schlitzplatte erfolgt dann in üblicher Weise von der Vorderseite der Schlitzplatte über eine entsprechende Abreißschraube, wobei die Mutter lagegesichert auf der Rückseite der Schlitzwand plaziert ist. Durch diese stationäre Halterung der Mutter entfällt daher jegliche weitere Demontage benachbarter Platten oder sogar des Mittelteils mit der zentralen Luftöffnung.

Buchse und Stift zur Halterung der Mutter können auch durch einen Käfig oder beispielsweise zwei bügelartig an der Innenseite der Befestigungsflansche angebrachte Drähte realisiert werden. Die Stift- oder Drahtstärke ist jedoch so auszulegen, daß ein leichtes axiales Durchschlagen des Schraubbolzens mit der Mutter möglich ist. Bei abgenommener verschlissener Schlitzplatte besteht dann die Möglichkeit, über diesen freiliegenden Bereich eine erneute Halterung der Mutter auf der Innenseite der Befestigungsflansche z.B. anzuschweißen und die entsprechende Mutter darin käfigartig zu halten.

Verschleißreduzierend wirkt sich auch die in radialer Richtung gebogene Auslegung der Hubschaufeln aus, wobei zudem eine axiale Schrägstellung bevorzugt wird. Durch diese axiale Schrägstellung wird sichergestellt, daß das in die Trennwand gelangte Mahlgut von der Schlitzwand-Innenseite rasch in Richtung zur Rückwand-Innenseite abgeleitet wird und somit der Materialfluß zur Rückwand gefördert wird. Darüber hinaus wird durch diese rasche Ableitung des Mahlgutes die Gefahr eines Verstopfens der Schlitze in der Schlitzwand verringert. In Verbindung mit der in radialer Richtung vorhandenen Bogenstruktur, die das Ableiten des Mahlgutes in den Achsbereich unterstützt, kann daher auf der Innenseite der Schlitzwand die Verschleißwirkung reduziert werden. Die bogenförmige Struktur ist insbesondere bei schwerfließenden Mahlgütern besonders vorteilhaft, wobei durch die Abweichung vom streng radialen Konstruktionsprinzip auch die Stabilität der Trennwandkonstruktion verbessert wird.

Zur Vereinfachung des Konstruktionsprinzips der Trennwand werden vorzugsweise an den axialen Randbereichen der Hubschaufeln sich etwa flächenparallel zur Schlitzwand erstreckende Flanschbereiche vorgesehen. Diese Flanschbereiche sind geeigneterweise den entsprechenden Befestigungsbereichen angepaßt. Die Hubschaufeln bilden zusammen mit den entsprechenden Flanschbereichen, die mindestens auf der Vorderseite vorhanden sind, eine Einheit, die gemeinsam montierbar ist. Im Bereich dieser Flanschbereiche werden sowohl die Platten von Schlitz- und Rückwand, aber auch die Schleißbalken befestigt. Diese Befestigungsflansche ermöglichen daher eine relativ flexible Plattenaufteilung, was im Hinblick auf Stabilitätsverbesserungen wünschenswert ist.

Die Schleißbalken werden vorzugsweise in radialer Richtung des entsprechenden Plattenrandes im Bereich der Hauptverschleißzonen angeordnet. Ihre Befestigung wird zur Stabilitätserhöhung der Trennwand mit zur Rückwand durchreichenden Schraubbolzen realisiert. Da man von der Zugängigkeit der Rückwand ausgehen darf, ist eine entsprechende Mutterhalterung dort nicht unbedingt erforderlich. Berücksichtigt man jedoch einen häufigeren Austausch der Schleißbalken, so bietet sich auch dort allein eine schlitzwandseitige Befestigung mit kurzer Abreißschraube und Mutterhalterung an.

Durch die Installation derartiger Schleißbalken erreicht man an der Schlitzwand eine Funktionstrennung zwischen der eigentlichen Materialüberleitung durch die Schlitzwand in die nächstfolgende Kammer und den zwangsläufig auf die Schlitzwand einwirkenden Verschleißkräften, die nunmehr primär vom Schleißbalken aufgenommen werden. Hierdurch kann man unterschiedlich konzipierte Materialien für die Schlitzplatten und die Schleißbalken verwenden. Ein anderer Kosteneffekt ergibt sich auch durch das geringere Materialvolumen der als Verschleißteil zu betrachtenden Schleißbalken.

Mit dem erfindungsgemäßen Konzept erreicht man eine hohe Wartungsfreundlichkeit, wobei zudem Kosteneinsparungen durch gezielte Auslegung der wesentlichen Verschleißzonen mit Schleißbalken erreicht werden.

Die Erfindung wird nachstehend anhand eines schematischen Ausführungsbeispiels noch näher erläutert. Es zeigen:
- Fig. 1: eine axiale Draufsicht auf einen bruchstückartigen Bereich einer Schlitzwand mit z.B. mittlerem Ringsegment, bei dem zwischen benachbarten Schlitzwandplatten ein Schleißbalken vorgesehen ist;
- Fig. 2: einen axialen Schnitt durch den Bereich II-II nach Fig.1 mit Darstellung eines Rückwand-Ausschnittes;
- Fig. 3: eine vergrößerte Darstellung des Bereichs III aus Fig. 2 mit einer Abreißschraube und auf der Innenseite vorgesehener Mutterhalterung und
- Fig. 4: eine Draufsicht auf die Mutterhalterung nach Fig. 3 von unten.

In Fig. 1 ist eine Schlitzwand bruchstückartig z.B. mit einem mittleren Ringsegment 1 in Draufsicht in Strömungsrichtung dargestellt. Das mittlere Ringsegment 1, dem sich nach radial innen und radial außen analog aufgebaute Segmente anschliessen können, weist zwei bogensegmentartige Schlitzplatten 2 und 3 auf. Zwischen den einander zugewandten Rändern 7,8 dieser Schlitzplatten 2,3 befindet sich ein Schleißbalken 10, dessen radiale Abmessung der der Schlitzplatten 2,3 entspricht. Der Plattenrand 16 geht daher fluchtend in den Randbereich des Schleißbalkens 10 über.

In den Vertiefungen 4 der rostartig aufgebauten Schlitzplatten 3 sind nur beispielsweise einige in Umfangsrichtung verlaufende, längliche Öffnungen 5 dargestellt. Diese Öffnungen 5 dienen dem Durchfließen des entsprechend zerkleinerten Mahlgutes.

Unter Einbeziehung der Schnittdarstellung längs der Linie II-II nach Fig. 2 ist der aus hartem, verschleißfestem Material bestehende Schleißbalken 10 über einen oberen Befestigungsflansch 23 und den unteren Befestigungsflansch 24 mittels einer bolzenartigen Abreißschraube 15 gegen die Rückwand 20 bzw. in einer entsprechenden Ausnehmung 18 der Rückwand gegen ein damit verbundenes Wandgerüst 19 befestigt. Der durchgehende Schraubbolzen trägt daher zur besseren Stabilität der entsprechend aufgebauten Rohrmühlen-Trennwand bei. Im Beispiel nach Fig. 1 sind drei Schraubbolzen mit ihren Senkköpfen 12 zur Befestigung des Schleißbalkens 10 eingesetzt. Der im Schnitt etwa quaderförmige Schleißbalken 10 trägt auf der Schlitzwandseite eine Senkbohrung 11, in die der entsprechende Kopf 12 mit der Abreißschraube 15 eingreift.

Die Schlitzplatten 2,3 werden mit ähnlichen Abreißschrauben 25 (Fig. 3) gegen die Flanschbefestigungen 23 der Hubschaufeln 22 fixiert. Benachbart zum Schleißbalken 10 werden beispielsweise zwei Abreißschrauben 25 zur Befestigung der jeweiligen Schlitzplatte 3 eingesetzt.

In der vergrößerten Darstellung nach Fig. 3 liegt der Senkkopf 13 der Abreißschraube 25 formschlüssig in der Senkbohrung 14 einer Schlitzplatte. Auf der Innenseite, in Fig. 3, der unteren Fläche des Befestigungsflansches 23,ist eine käfigartige Buchse 27 z.B. bei 18 verschweißt vorgesehen. Hierzu genügt eine Punkt- bzw. Mehrpunktanschweißung. Bei der Montage wird zunächst diese Buchse 27 gegen den Befestigungsflansch fixiert. Anschließend wird die Mutter 26 darin eingeführt und durch einen quer zur Achse liegenden Stift 29 darin käfigartig gehaltert, wobei eine Verdrehung und Axialverschiebung der Mutter ausgeschlossen ist. Diese Art von Drehsicherung kann auch für die Schraubbefestigung der Schleißbalken verwendet werden.

Die so gehalterte Mutter 26 kann dann von der Vorderseite der Schlitzwand einfach und ohne daß ein Gegenhalten der Mutter mit Werkzeug im Innenraum der Trennwand erforderlich ist, befestigt werden.

Der z.B. aus Kunststoff bestehende Stift 29 wird üblicherweise beim Verschrauben durchbrochen, was durch die unterbrochene Linie angedeutet ist. Spätestens jedoch bei der Demontage der einzelnen Schlitzplatte 3 und nach dem Ausbrennen des entsprechenden Senkkopfes 13 der Abreißschraube 25 wird durch axiale Kraftaufwendung und Durchschlagen des Schraubbolzens die durch den Stift 29 vorhandene Axialsicherung zerstört.

Die Buchse 27 ist selbstverständlich der Außenkontur der verwendeten Mutter angepaßt.

Der Einsatz der Schleißbalken 10 führt daher zu einer Reduzierung des Verschleißes z.B. bei Schlitzplatten. Aufgrund der wartungsfreundlichen Halterung bietet sich die Möglichkeit eines relativ einfachen unkomplizierten Austausches auch einzelner Schlitzplatten, ohne daß größere Montageöffnungen in der Trennwand geschaffen werden müssen.

## Patentansprüche

1. Rohrmühlen-Trennwand als Übertrags- oder Austragswand,
mit einer Schlitzwand (1) und ihr gegenüber gelegener, im wesentlichen geschlossener Rückwand (20) und mit etwa radial orientierten Hubschaufeln (22) zwischen der Schlitz- und Rückwand (1,20), wobei die Schlitz- und Rückwand (1,20) jeweils ringsegmentartig aufgebaut sind und mindestens die Schlitzwand (1) mehrere konzentrische Ringsegmente aus Schlitzplatten (2,3) aufweist,
mit etwa radial orientieren Schleißbalken (10) zwischen den Schlitzplatten (2,3), die aus der Ebene der Schlitzwand (1) mindestens geringfügig überstehen, und mit bis zur Rückwand (20) durchgehenden Schraubbefestigungen (15) für die Schleißbalken (10),
dadurch **gekennzeichnet,**
daß die Hubschaufeln (22) zur Schlitz- und Rückwand (1,20) flächenparallele Befestigungsflansche (23, 24) aufweisen, in deren Bereich die Ringsegmente der Schlitz- und Rückwand (1,20) und die Schleißbalken (10) befestigt sind, und
daß mindestens für die Schlitzplatten (2,3) im Innenraum der Trennwand endende Schraubbefestigungen (25) mit einer drehgesicherten Mutter (26) vorgesehen sind.

2. Rohrmühlen-Trennwand nach Anspruch 1,
dadurch **gekennzeichnet,**
daß die drehgesicherten Muttern (26) eine aufhebbare Axialsicherung (29) aufweisen.

3. Rohrmühlen-Trennwand nach einem der Ansprüche 1 oder 2,
dadurch **gekennzeichnet,**
daß die Schraubverbindungen (15,25) schlitzwandseitig Abreißschrauben als Senkkopfschrauben aufweisen.

4. Rohrmühlen-Trennwand nach einem der Ansprüche 1 bis 3,
dadurch **gekennzeichnet,**
daß die Dreh- (27) und Axialsicherung (29) der Muttern (26) als Mutterkäfig ausgelegt ist und an der Innenwand der Schlitzwand, insbesondere der Befestigungsflansche, befestigt ist.

5. Rohrmühlen-Trennwand nach einem der Ansprüche 1 bis 4,
dadurch **gekennzeichnet,**
daß die Drehsicherung (27) der Muttern (26) als Mutterkontur angepaßte, polygonale Buchse (27) ausgelegt ist, die auf der Innenwand der Schlitzwand befestigt. insbesondere angeschweißt ist, oder daß die Mutter selbst angeschweißt ist.

6. Rohrmühlen-Trennwand nach einem der Ansprüche 1 bis 5,
dadurch **gekennzeichnet,**
daß die Axialsicherung (29) der Mutter (26) als quer zur Achse der Schraubverbindung, insbesondere in der Drehsicherung aufgenommener Stift (29), z.B. als Kunststoffstift oder Metalldraht, ausgebildet ist.

7. Rohrmühlen-Trennwand nach einem der Ansprüche 1 bis 6,
dadurch **gekennzeichnet,**
daß die Hubschaufeln (22) in axialer Richtung eine Schrägstellung aufweisen.

8. Rohrmühlen-Trennwand nach einem der Ansprüche 1 bis 7,
dadurch **gekennzeichnet,**
daß die Schleißbalken (10) auch auf der Rückwand (20) vorgesehen sind.

9. Rohrmühlen-Trennwand nach einem der Ansprüche 1 bis 8,
dadurch **gekennzeichnet,**
daß die Schleißbalken (10) aus hartem, verschleißfestem Material, insbesondere gehärtetem Stahl, bestehen.

10. Rohrmühlen-Trennwand nach einem der Ansprüche 1 bis 9,
dadurch **gekennzeichnet,**
daß die radialen Randbereiche (7,8) der Ringplatten, Schlitzplatten (2,3) und/oder Schleißbalken (10) dem bogenförmigen Verlauf der Hubschaufeln (22) angepaßt sind.

## Claims

1. A tube mill partition as a transfer or discharge wall, with a slotted wall (1) and a substantially closed rear wall (20) positioned oppositely thereto, and with roughly radially oriented lifting blades (22) between the slotted and the rear wall (1, 20), the slotted and rear wall (1, 20) in each case having a ring segmental construction, and at least the slotted wall (1) having several concentric ring segments of slotted plates (2, 3), between the slotted plates (2, 3) with roughly radially oriented wearing beams (10), which project at least slightly out of the plane of the slotted wall (1), and with screw fastenings (15) passing as far as to the rear wall (20) for the wearing beams (10),
**characterized** in that
the lifting blades (22) have mounting flanges (23, 24) surface-parallel to the slotted and rear walls (1, 20), the ring segments of the slotted and rear walls (1, 20) and the wearing beams (10) being fixed in the vicinity of the mounting flanges, and
screw connections (25) are provided for at least the slotted plates (2, 3), ending in the inner area of the partition wall and having a rotation locked nut (26).

2. A tube mill partition according to claim 1
**characterized** in that
the rotation locked nuts (26) have a raisable axial locking means (29).

3. A tube mill partition according to claim 1 or 2
**characterized** in that
the screw fastenings (15, 25) have on the slotted wall side break-away screws as countersunk screws.

4. A tube mill partition according to one of the claims 1 to 3,
**characterized** in that
the rotation locking means (27) and axial locking means (29) of the nuts (26) is in the form of a nut cage and is fixed to the inside of the slotted wall, particularly to the mounting flanges.

5. A tube mill partition according to one of the claims 1 to 4,
**characterized** in that
the rotation locking means (27) for the nuts (26) is constituted like a polygonal bush (27) adapted to the nut contour and being fixed, particularly welded to the inside of the slotted wall, or that the nut itself is welded thereto.

6. A tube mill partition according to one of the claims 1 to 5,
**characterized** in that
the axial locking means (29) of the nut (26) is constructed as a pin (29), particularly received in the rotation locking means, running transversely to the axis of the screw fastening, said pin e.g. being a plastic pin or a metal wire.

7. A tube mill partition according to one of the claims 1 to 6,
**characterized** in that
the lifting blades (22) have a sloping position in the axial direction.

8. A tube mill partition according to one of the claims 1 to 7,
**characterized** in that
the wearing beams (10) are also provided on the rear wall (20).

9. A tube mill partition according to one of the claims 1 to 8,
**characterized** in that
the wearing beams (10) are made from hard and wear resistant material, particularly hardened steel.

10. A tube mill partition according to one of the claims 1 to 9,
**characterized** in that
the radial marginal areas (7, 8) of the ring plates, slotted plates (2, 3) and/or wearing beams (10) are adapted to the arcuate path of the lifting blades (22).

## Revendications

1. Cloison séparatrice de tube broyeur, jouant le rôle de cloison de transfert ou de décharge, comprenant :
- une paroi à rainures (1) et, lui faisant face, une paroi arrière sensiblement fermée (20) ;
- des pales de poussée (22) orientées sensiblement radialement entre les parois à rainures et arrière (1) et (20) qui sont constituées chacune de segments annulaires, au moins la paroi à rainures (1) comprenant plusieurs segments annulaires concentriques constitués de plaques rainurées (2, 3) ;
- des barrettes d'usure (10) orientées sensiblement radialement entre les plaques rainurées (2, 3) et dépassant, au moins faiblement, le plan de la paroi à rainures (1) ;
- des moyens de fixation (15), vissés traversant jusqu'à la paroi arrière (20) pour les barrettes d'usure (10) ;
caractérisée en ce que :
- les pales de poussée (22) comportent des portées de fixation planes (23, 24), s'étendant parallèlement par rapport aux parois à rainures et à la paroi arrière (1 et 20) et dans la zone desquelles sont fixés les segments annulaires des parois (1, 20) ainsi que les barrettes d'usure (10), tandis qu'il est prévu, au moins pour les plaques à rainures (2, 3) des fixations (25), se terminant par vis, à l'intérieur de la cloison séparatrice par un écrou (26) équipé d'une sécurité antirotation.

2. Cloison séparatrice selon la revendication 1, caractérisée en ce que les écrous (26) équipés d'une sécurité antirotation comportent une sécurité axiale (29), démontable.

3. Cloison séparatrice selon l'une des revendications 1 ou 2, caractérisée en ce que les fixations par vis (15, 25) comportent, du côté de la paroi à rainures, des vis d'usure à têtes noyées.

4. Cloison séparatrice selon l'une des revendications 1 à 3, caractérisée en ce que la sécurité antirotation (27) et la sécurité axiale (29) des écrous (26) sont constituées par une cage d'écrou et fixée sur la face interne de la paroi à rainures, en particulier sur les portées de fixation.

5. Cloison séparatrice selon l'une des revendications 1 à 4, caractérisée en ce que la sécurité antirotation (27), de l'écrou (26) est constituée par une douille (27) polygonale ajustée au contour de l'écrou qui est fixée sur la face interne de la paroi à rainures, en particulier par soudure, ou que l'écrou lui-même soit fixé par soudure.

6. Cloison séparatrice selon l'une des revendications 1 à 5, caractérisée en ce que la sécurité axiale (29) de l'écrou (26) est constituée par une tige (29), perpendiculaire à l'axe de la vis de fixation, montée en particulier dans la sécurité antirotation (27), la tige étant une broche en matière plastique ou un fil métallique.

7. Cloison séparatrice selon l'une des revendications 1 à 6, caractérisée en ce que les pales de poussée (22) sont inclinées par rapport à la direction axiale.

8. Cloison séparatrice selon l'une des revendications 1 à 7, caractérisée en ce que des barrettes d'usure (10) sont prévues également sur la paroi arrière (20).

9. Cloison séparatrice selon l'une des revendications 1 à 8, caractérisée en ce que les barrettes d'usure (10) sont faites d'un matériau dur, résistant à l'usure, en particulier de l'acier trempé.

10. Cloison séparatrice selon l'une des revendications 1 à 9, caractérisée en ce que les bords radiaux (7, 8) des plaques annulaires, des plaques rainurées (2, 3) et/ou des barrettes d'usure (10) ont leurs formes adaptées au tracé courbe des pales de poussée (22).
